# EUROPÄISCHE PATENTSCHRIFT

(11) **EP 0 522 435 B1**
(45) Veröffentlichungstag und Bekanntmachung des Hinweises auf die Patenterteilung: **22.03.1995**
(21) Anmeldenummer: 92111145.6
(22) Anmeldetag: 01.07.1992
(51) Int. Cl.: B41N 3/08

(54) **Feuchtmittelkonzentrat und Feuchtmittel und deren Verwendung beim Offset-Druckverfahren**
Fountain concentrate and fountain solution as well as its use in offset-printing
Concentré et solution de mouillage ainsi que leur utilisation dans l'impression offset

(30) Priorität: 04.07.1991 DE 4122233; 24.06.1992 DE 4220550
(43) Veröffentlichungstag der Anmeldung: 13.01.1993
(73) Patentinhaber: Heidelberger Druckmaschinen Aktiengesellschaft, D-69115 Heidelberg (DE); HOSTMANN-STEINBERG GmbH, D-29223 Celle (DE)
(72) Erfinder: Laufs, Fritz, W-3101 Ahnsbeck (DE)
(74) Vertreter: Stoltenberg, Heinz-Herbert Baldo

(56) Entgegenhaltungen:
- EP-A- 0 091 601
- EP-A- 0 249 751

## Beschreibung

Die Erfindung betrifft ein Feuchtmittelkonzentrat und Feuchtmittel und die Verwendung derselben beim Offset-Druckverfahren.

Beim Offset-Druck werden üblicherweise Aluminiumplatten, die in den nichtdruckenden Bereichen eine hydrophile Oberfläche aufweisen und in den druckenden Bereichen eine hydrophobe Schicht tragen, auf einen Druckzylinder aufgespannt. Hydrophile und hydrophobe Bereiche liegen in einer Ebene, weshalb der Offsetdruck auch als "Flachdruck" bezeichnet wird. Beim Drucken wird zusätzlich zur Druckfarbe ein Feuchtmittel benötigt, das dazu dient, die nichtdruckenden Bereiche hydrophil zu halten, so daß die Druckfarbe nur von den hydrophoben Stellen angenommen und über das Gummituch auf den Bedruckstoff übertragen wird. Dem Feuchtmittel werden üblicherweise zur Stabilisierung des Offset-Druckprozesses verschiedenartige Substanzen beigegeben, die z.B. die Verträglichkeit mit der Druckfarbe, den pH-Wert, oder die Viskosität optimieren sollen, bzw. Störungen, die durch unterschiedlich hartes Wasser hervorgerufen werden, minimieren sollen. Weitere Substanzen in herkömmlichen Feuchtmittelzusätzen dienen dazu den Schutz der Platte zu bewirken, sowie mikrobiellen Befall des Systems zu verhindern. Bei Maschinenkonstruktionen mit sogenannten Alkoholfeuchtwerken wird dem Feuchtmittel neben einem konventionellen Feuchtmittelzusatz Isopropylalkohol zugegeben. Dieser Alkohol hat die Aufgabe, eine optimale Benetzung der Druckform sicherzustellen und somit die erforderliche Druckqualität zu gewährleisten.

Aus Gründen des Umweltschutzes, der Arbeitsplatzhygiene und der Kosteneinsparung ist man bestrebt, Feuchtmittelzusammensetzungen zu entwickeln, die ein Drucken ohne Isopropylalkohol ermöglichen.

Bei der Auswahl bzw. der Formulierung von Alkoholersatzstoffen ergaben sich jedoch schwerwiegende Probleme bezüglich ihres Einflusses auf das Farb/Wasser-Gleichgewicht bzw. hinsichtlich der Wasseraufnahme der Farbe. Eine Vielzahl von Alkoholersatzstoffen führt zu einer erhöhten Wasseraufnahme der Farbe, woraus erhebliche drucktechnische Probleme, wie beispielsweise Emulgieren und Tonen folgen.

Die EPA 0251 621 beschreibt eine wäßrige Feuchtmittellösung bzw. ein Feuchtmittellösungskonzentrat mit Ersatzstoffen für den Isopropylalkohol. Dabei werden der Feuchtmittelzusatz und der Alkoholersatz, gemäß den Beispielen, getrennt zugegeben (2-Komponenten-System). Desweiteren enthält die Lösung bzw. das Konzentrat ein Hydrotrop um die Löslichkeit oberflächenaktiver Mittel zu erhöhen. Dabei soll im fertigen Feuchtmittel die Ausfällung des sehr hoch dosierten Netzmittels verhindert werden. Der Einsatz der hydrotropen Verbindungen führt jedoch zu den oben erwähnten Störungen des Farb/Wasser-Gleichgewichts.

Desweiteren führen solche 2-Komponenten-Systeme, bei denen das Feuchtmittel aus einem konventionellen Feuchtmittelzusatz und einem getrennt zu dosierenden Alkoholersatzstoff bereitet werden muß, zu Schwierigkeiten. Dies insbesondere deshalb, weil eine solche Vorgehensweise mit den derzeit im Einsatz befindlichen automatischen Dosieranlagen nicht möglich ist. Die Druckereien müßten entsprechend neu ausgerüstet werden.

Auch die US-P 4 278 467 beschreibt ein Feuchtmittel mit einem Ersatzstoff für Isopropylalkohol, das jedoch als 2-Komponenten-System vorliegt.

Ein weiteres Problem bei der Rezeptierung isopropylalkoholfreier Feuchtmittel bestand darin, daß die nur begrenzt wasserlöslichen Alkoholersatzstoffe mit den übrigen Rezepturbestandteilen häufig nicht mischbar bzw. verträglich sind. Dies wurde, wie beispielsweise in der EPA 0251 621 beschrieben, durch den Einsatz von Hydrotropen bzw. Emulgatoren zu lösen versucht. Diese Zusatzstoffe führen jedoch zu den oben erwähnten Schwierigkeiten, so daß der Einsatz dieser Stoffe in Feuchtmittelkreisläufen im allgemeinen nicht möglich ist.

Ein weiteres Problem bei der Rezeptierung isopropylalkoholfreier Einkomponenten-Systeme bestand darin, daß Butoxyethanol als Alkoholersatzstoff in höheren Konzentrationen (etwa über 1%, bezogen auf das Gesamtfeuchtmittel) zu einer vorzeitigen Zerstörung der Kopierschicht der Druckplatten führen kann.

Schließlich ist bei der Rezeptierung zu berücksichtigen, daß ein Feuchtmittel nur einen speziellen Wertebereich für die dynamische Oberflächenspannung aufweisen darf.

Aufgabe der vorliegenden Erfindung ist es daher insbesondere ein Feuchtmittel als Einkomponenten-System für den Offset-Druck zur Verfügung zu stellen, das isopropylalkoholfrei ist, die genannten Nachteile nicht aufweist und dennoch zu einer mit dem Einsatz von isopropylalkoholhaltigen Feuchtmitteln vergleichbaren Druckqualität führt.

Diese Aufgabe wird erfindungsgemäß durch ein Feuchtmittelkonzentrat gelöst, das im wesentlichen folgende Komponenten enthält:
a) 1-15 Gew.-% Puffersubstanzen,
b) 2-20 Gew.-% eines Zusatzes, bestehend aus einer oder mehrerer der Substanzen wasserlösliche Polysaccharide, Polyglykole und mehrwertige Alkohole,
c) 2-10 Gew.-% Konservierungsmittel,
d) 0,01-5 Gew.-% nichtionisches, schaumarmes Tensid, bestehend aus einer oder mehrerer der Substanzen Tertiäracetylenglykol, Ethylenoxid-, Propylenoxid-Tensid, Fettalkoholethoxylate, Fettsäureethoxylate und Siloxanalkoxylate,
e) 1-35 Gew.-% einer Verbindung der Formel

   C₄H₉-O[-CH₂-CH₂-O]ₙ-H,

   wobei n eine ganze Zahl von 1 bis 10 bedeutet, oder eine Mischung dieser Verbindungen,
f) 0,1-10 Gew.-% 2-Ethyl-1,3-Hexandiol und
g) 25-90 Gew.-% Wasser.

In einer besonderen Ausführungsform der Erfindung kann die Menge an Puffersubstanzen 5-15 Gew.-% betragen.

In einer weiteren speziellen Ausführungsform kann als Verbindung der Formel C₄H₉-O[-CH₂-CH₂-O]ₙ-H Butoxyethanol, insbesondere in einer Menge von 1-12 Gew.-%, sowie Butyltriglykol, Butyltetraglykol, Butylpentaglykol allein oder als Mischung, eingesetzt werden.

Der unter b) genannte Zusatz kann aus einer oder mehrerer der Substanzen Gummiarabikum, Polyethylenglykol und Glycerin bestehen.

Das Konzentrat kann zusätzlich mehrwertige Alkohole als Lösungsvermittler und Zusatzwirkstoffe sowie Farbstoffe enthalten.

Ein weiterer Gegenstand der Erfindung ist ein Feuchtmittel, das eines der vorgenannten Feuchtmittelkonzentrate umfaßt und bei dem die Komponenten d) bis f) des Feuchtmittelkonzentrates so aufeinander abgestimmt sind, daß das Feuchtmittel sich auf eine Oberflächenspannung von 30-50mN/m einstellt. Dies ist bei einem Feuchtmittel, das aus einem erfindungsgemäßen Feuchtmittelkonzentrat in üblicher Weise hergestellt wird, der Fall.

Wegen der hohen Maschinengeschwindigkeiten ist für die Messung der Oberflächenspannung eine dynamische Methode zu wählen. Oberflächentensiometer sind daher nicht geeignet.

Als Puffersubstanzen können beispielsweise Di- und Tri-Carbonsäuren, wie Zitronensäure oder Äpfelsäure, Mineralsäuren, wie Phosphorsäure, Alkalihydroxide, wie z.B. Natriumhydroxid oder Phosphate wie Natriumdihydrogenphosphat oder Dinatriumhydrogenphosphat eingesetzt werden.

Die wasserlöslichen Polysaccharide, Polyglykole oder mehrwertigen Alkohole dienen insbesondere dem Schutz der Druckform.

Als Konservierungsmittel können beispielsweise Isothiazolinone, Benzylalkoholhemiformal, n-Methylolchloracetamid verwendet werden.

Die nichtionischen, schaumarmen Tenside sind beispielsweise unter folgenden Namen im Handel: Surfynol 104 (Tertiäracetylenglykol), Disponil LS2 (Fettalkoholethoxylate) und Marlosol (Fettsäureethoxylate). Die besonders vorteilhaften Wirkungen des Feuchtmittelkonzentrates werden durch nachfolgende Beispiele näher erläutert, wobei die Vergleichsbeispiele belegen, daß erst durch das gezielte Zusammenwirken der Einzelkomponenten, entsprechend dem erfindungsgemäßen Feuchtmittelkonzentrat, die vorteilhaften Wirkungen des Erfindungsgegenstandes erzielt werden können.

### Beispiel 1

In 66,2 Gewichtsteilen Wasser werden 1,3 Gewichtsteile Zitronensäure, 0,25 Gewichtsteile Dinatriumhydrogenphosphat, 0,3 Gewichtsteile Ätznatron, 5 Gewichtsteile Glycerin und 3 Gewichtsteile eines Konservierungsmittels (Parmentol K50 ®) gelöst. Hierzu werden 4 Gewichtsteile Butoxyethanol, 3 Gewichtsteile 2-Ethyl-1,3-Hexandiol und 0,05 Gewichtsteile der Tensidmischung gemäß Komponente d) gegeben.
Anschließend werden 1,2kg dieser Mischung mit 28,8kg Wasser gemischt.

Das Feuchtmittel wird in das Umlaufsystem einer 2-Farben-Bogenmaschine, Typ Heidelberger Speedmaster, eingefüllt und auf etwa 12°C temperiert.

Die Druckversuche wurden mit folgenden Materialien durchgeführt:
- Farbe:: Universa 6000 ® R, Hersteller Hostmann-Steinberg
- Druckplatte:: Basis eloxiertes Aluminium, Typ T 7, Hersteller Eggen
- Papier:: CRS (beidseitig gestrichenes Papier, Hersteller MD)
Es traten keine drucktechnischen Probleme wie Tonen, Pelzen, Auflaufen der Farbe oder Schäumen des Feuchtmittels auf. Es ließen sich sogar noch nach längerer Zeit, z.B. 3 Wochen, qualitativ ausgesprochen hochwertige Drucke ohne drucktechnische Probleme erstellen.

### Beispiel 2

In 66,2 Gewichtsteilen Wasser werden 1,5 Gewichtsteile Zitronensäure, 0,4 Gewichtsteile Dinatriumhydrogenphosphat, 6 Gewichtsteile Glycerin und 3 Gewichtsteile eines Konservierungsmittels (Parmentol K50 ®) gelöst. Hierzu werden 8 Gewichtsteile 2-Ethyl-1,3-Hexandiol, 2 Gewichtsteile Butoxyethanol, 0,01 Gewichtsteile der genannten Tensidmischung gegeben.

1,3kg dieser Mischung werden mit 28,7kg Wasser gemischt.
Diese Mischung wird, wie in Beispiel 1 beschrieben, eingesetzt. Für die Druckversuche wurden die Materialien entsprechend Beispiel 1 eingesetzt.
Das Feuchtmittel führte bei einer Wasserführung von 30-50% zu einem qualitativ hochwertigen Druck.

### Beispiel 3

In 63,8 Gewichtsteilen Wasser werden 1,1 Gewichtsteile Zitronensäure, 0,2 Gewichtsteile Dinatriumhydrogenphosphat, 0,1 Gewichtsteile Ätznatron, 7 Gewichtsteile Glycerin und 4 Gewichtsteile eines Konservierungsmittels (Parmentol K50 ®) gelöst. Hierzu werden 6 Gewichtsteile Butoxyethanol, 4 Gewichtsteile 2-Ethyl-1,3-Hexandiol und 0,02 Gewichtsteile der genannten Tensidmischung gegeben.
Anschließend werden 1,9kg dieser Mischung mit 28,1kg Wasser gemischt.
Diese Mischung wird, wie in Beispiel 1 beschrieben, eingesetzt. Für die Druckversuche wurden die Materialien entsprechend Beispiel 1 eingesetzt.
Das Feuchtmittel führte bei einer Wasserführung von 30-50% zu einem qualitativ hochwertigen Druck.

### Beispiel 4

In 66 Gewichtsteilen Wasser werden 1,8 Gewichtsteile Äpfelsäure, 0,35 Gewichtsteile Dinatriumhydrogenphosphat, 2 Gewichtsteile Gummiarabikum, 3 Gewichtsteile eines Konservierungsmittels (Parmentol K50 ®) gelöst. Hierzu werden 3 Gewichtsteile Butoxyethanol, 2 Gewichtsteile 2-Ethyl-1,3-Hexandiol und 0,03 Gewichtsteile der genannten Tensidmischung gegeben.
Anschließend werden 2kg dieser Mischung mit 28kg Wasser gemischt.
Das Feuchtmittel wird in das Umlaufsystem einer 2-Farben-Bogenmaschine, Typ Roland Rekord eingefüllt und auf etwa 13°C temperiert.

Für die Druckversuche wurden die Materialien entsprechend Beispiel 1 eingesetzt.

Das Feuchtmittel führte bei einer Wasserführung von 30-50% zu einem qualitativ hochwertigen Druck.

### Beispiel 5

In 66,2 Gewichtsteilen Wasser werden 1,3 Gewichtsteile Zitronensäure, 0,25 Gewichtsteile Dinatriumhydrogenphosphat, 0,3 Gewichtsteile Ätznatron, 5 Gewichtsteile Glycerin und 3 Gewichtsteile eines Konservierungsmittels (Parmentol K50 ®) gelöst. Hierzu werden 4 Gewichtsteile Butyltriglykol, 3 Gewichtsteile 2-Ethyl-1,3-Hexandiol und 0,05 der Gewichtsteile der Tensidmischung gemäß Komponente d) gegeben.
Anschließend werden 1,2kg dieser Mischung mit 28,8kg Wasser gemischt.
Das Feuchtmittel wird in das Umlaufsystem einer 2-Farben-Bogenmaschine, Typ Heidelberger Speedmaster eingefüllt und auf etwa 12°C temperiert.

Die Druckversuche wurden mit folgenden Materialien durchgeführt:
- Farbe:: ALPHA 4300
- Druckplatte:: Basis eloxiertes Aluminium, Typ T 7, Hersteller Eggen
- Papier:: Ratio 100 g/m² Kunstdruckpapier
Es traten keine drucktechnischen Probleme auf. Es ließen sich sogar noch nach längerer Zeit, z.B. 3 Wochen, qualitativ ausgesprochen hochwertige Drucke ohne drucktechnische Probleme erstellen.

### Beispiel 6

In 66,2 Gewichtsteilen Wasser werden 1,3 Gewichtsteile Zitronensäure, 0,25 Gewichtsteile Dinatriumhydrogenphosphat, 0,3 Gewichtsteile Ätznatron, 5 Gewichtsteile Glycerin und 3 Gewichtsteile eines Konservierungsmittels (Parmentol K50 ®) gelöst. Hierzu werden 6 Gewichtsteile einer Mischung aus 70% Butyltriglykol, 20% Butyltetraglykol und 10% Butylpentaglykol, 3 Gewichtsteile 2-Ethyl-1,3-Hexandiol und 0,05 der Gewichtsteile der Tensidmischung gemäß Komponente d) gegeben.
Anschließend werden 1,2kg dieser Mischung mit 28,8kg Wasser gemischt.
Das Feuchtmittel wird in das Umlaufsystem einer 2-Farben-Bogenmaschine, Typ Heidelberger Speedmaster eingefüllt und auf etwa 12°C temperiert.

Die Druckversuche wurden mit folgenden Materialien durchgeführt:
- Farbe:: REFLECTA FW 8000
- Druckplatte:: Basis eloxiertes Aluminium, Typ T 7, Hersteller Eggen
- Papier:: Phoenogrand 135g/m²
Es traten keine drucktechnischen Probleme auf. Es ließen sich sogar noch nach längerer Zeit, z.B. 3 Wochen, qualitativ ausgesprochen hochwertige Drucke ohne drucktechnische Probleme erstellen.

### Vergleichsbeispiele

### Vergleichsbeispiel 1

In 38 Gewichtsteilen Wasser werden 1,3 Gewichtsteile Zitronensäure, 0,25 Gewichtsteile Dinatriumhydrogenphosphat, 0,3 Gewichtsteile Ätznatron, 5 Gewichtsteile Glycerin und 3 Gewichtsteile eines Konservierungsmittels (Parmentol K50 ®) gelöst. Hierzu werden 4 Gewichtsteile Butoxyethanol gegeben.
1,2kg dieser Mischung werden mit 28,8kg Wasser versetzt.

Anschließend wird wie in Beispiel 1 verfahren.

Die so erhaltenen Drucke liefern keine zufriedenstellende Druckqualität. Selbst bei maximaler Wasserführung entsprechend 100% (Standard mit Isopropylalkohol ca. 30%) treten drucktechnische Probleme, nämlich Tonen auf.

### Vergleichsbeispiel 2

In 38 Gewichtsteilen Wasser werden 1,3 Gewichtsteile Zitronensäure, 0,25 Gewichtsteile Dinatriumhydrogenphosphat, 0,3 Gewichtsteile Ätznatron, 5 Gewichtsteile Glycerin und 3 Gewichtsteile eines Konservierungsmittels (Parmentol K50 ®) gelöst. Hierzu werden 3 Gewichtsteile 2-Ethyl-1,3-Hexandiol gegeben.

1,2kg dieser Mischung werden mit 28,8kg Wasser versetzt.

Anschließend wird wie in Beispiel 1 verfahren.

Die Drucke führten zu keiner befriedigenden Druckqualität. Selbst bei maximaler Wasserführung führte das Feuchtmittel nur zum Tonen.

### Vergleichsbeispiel 3

In 38 Gewichtsteilen Wasser werden 1,3 Gewichtsteile Zitronensäure, 0,25 Gewichtsteile Dinatriumhydrogenphosphat, 0,3 Gewichtsteile Ätznatron, 5 Gewichtsteile Glycerin und 3 Gewichtsteile eines Konservierungsmittels (Parmentol K50 ®) gelöst. Hierzu werden 0,25 Gewichtsteile einer Tensidmischung, die Tertiäracetylenglykole, EO-, PO-Tenside, Fettsäureethoxylate und Fettalkoholethoxylate enthält, zugegeben.

1,2kg dieser Mischung werden mit 28,8kg Wasser gemischt.

Anschließend wird wie in Beispiel 1 verfahren.

Das Feuchtmittel lieferte keine zufriedenstellende Druckqualität. Selbst bei maximaler Wasserführung wurde nicht nur Tonen beobachtet, sondern zusätzlich ein Emulgieren der Farbe.

## Patentansprüche

1. Feuchtmittelkonzentrat
**dadurch gekennzeichnet,**
daß es im wesentlichen
a) 1-15 Gew.-% Puffersubstanzen,
b) 2-20 Gew.-% eines Zusatzes, bestehend aus einer oder mehrerer der Substanzen wasserlösliche Polysaccharide, Polyglykole und mehrwertige Alkohole,
c) 2-10 Gew.-% Konservierungsmittel,
d) 0,01-5 Gew.-% nichtionisches, schaumarmes Tensid, bestehend aus einer oder mehrerer der Substanzen Tertiäracetylenglykol, Ethylenoxid-, Propylenoxid-Tensid, Fettalkoholethoxylate, Fettsäureethoxylate und Siloxanalkoxylate,
e) 1-35 Gew.-% einer Verbindung der Formel
C₄H₉-O[-CH₂-CH₂-O]ₙ-H,
wobei n eine ganze Zahl von 1 bis 10 bedeutet, oder eine Mischung dieser Verbindungen,
f) 0,1-10 Gew.-% 2-Ethyl-1,3-Hexandiol und
g) 25-90 Gew.-% Wasser
enthält.

2. Feuchtmittelkonzentrat nach Anspruch 1,
**dadurch gekennzeichnet,**
daß die Puffersubstanzen in einer Menge von 5-15 Gew.-% vorliegen.

3. Feuchtmittelkonzentrat nach Anspruch 1 oder 2,
**dadurch gekennzeichnet,**
daß als Verbindung der Formel
C₄H₉-O[-CH₂-CH₂-O]ₙ-H,
Butoxyethanol enthalten ist.

4. Feuchtmittelkonzentrat nach Anspruch 3,
**dadurch gekennzeichnet,**
daß das Butoxyethanol in einer Menge von 1-12 Gew.-% enthalten ist.

5. Feuchtmittelkonzentrat nach einem der Ansprüche 1 bis 4,
**dadurch gekennzeichnet,**
daß der Zusatz aus einer oder mehrerer der Substanzen Gummiarabikum, Polyethylenglykol und Glycerin besteht.

6. Feuchtmittelkonzentrat nach einem der Ansprüche 1 bis 5,
**dadurch gekennzeichnet,**
daß es zusätzlich mehrwertige Alkohole enthält.

7. Feuchtmittel, umfassend das Feuchtmittelkonzentrat nach einem der Ansprüche 1 bis 6,
**dadurch gekennzeichnet,**
daß die Komponenten d) bis f) des Feuchtmittelkonzentrates so aufeinander abgestimmt sind, daß das Feuchtmittel sich auf eine Oberflächenspannung von 30-50 mN/m einstellt.

8. Verwendung eines Konzentrates nach einem der Ansprüche 1 bis 6 oder eines Feuchtmittels nach Anspruch 7 beim Offset-Druck.

## Claims

1. Fountain concentrate, characterized in that it essentially contains
a) 1-15 % by weight of buffer substances,
b) 2-20 % by weight of an additive consisting of one or more of the substances water-soluble polysaccharides, polyglycols and polyhydric alcohols,
c) 2-10 % by weight of preservative,
d) 0.01-5 % by weight of a nonionic low-foaming surfactant, consisting of one or more of the substances tertiary acetylene glycol, ethylene oxide surfactant, propylene oxide surfactant, fatty alcohol ethoxylates, fatty acid ethoxylates and siloxane alkoxylates,
e) 1-35 % by weight of a compound of the formula
C₄H₉-O[-CH₂-CH₂-O]ₙ-H,
n being an integer from 1 to 10, or a mixture of these compounds,
f) 0.1-10 % by weight of 2-ethyl-1,3-hexanediol and
g) 25-90 % by weight of water.

2. Fountain concentrate according to Claim 1, characterized in that the buffer substances are present in a quantity of 5-15 % by weight.

3. Fountain concentrate according to Claim 1 or 2, characterized in that it contains butoxyethanol as the compound of the formula
C₄H₉-O[-CH₂-CH₂-O]ₙ-H.

4. Fountain concentrate according to Claim 3, characterized in that it contains butoxyethanol in a quantity of 1-12 % by weight.

5. Fountain concentrate according to one of Claims 1 to 4, characterized in that the additive consists of one or more of the substances gum arabic, polyethylene glycol and glycerol.

6. Fountain concentrate according to one of Claims 1 to 5, characterized in that it additionally contains polyhydric alcohols.

7. Fountain solution, comprising the fountain concentrate according to one of Claims 1 to 6, characterized in that the components d) to f) of the fountain concentrate are mutually matched in such a way that the fountain solution is adjusted to a surface tension of 30-50 mN/m.

8. Use of a concentrate according to one of Claims 1 to 6 or of a fountain solution according to Claim 7 in offset printing.

## Revendications

1. Concentré de mouillage caractérisé en ce qu'il contient essentiellement
a) 1 à 15 % en poids de substances tampons,
b) 1 à 20 % en poids d'un additif consistant en une ou plusieurs substances choisies parmi les saccharides, les polyglycols et les alcools polyvalents solubles dans l'eau,
c) 2 à 10 % en poids de conservateurs,
d) 0,01 à 5 % en poids d'un agent tensio-actif non-ionique peu moussant consistant en une ou plusieurs substances choisies parmi le tert-acétylène-glycol, les agents tensioactifs à base d'oxyde d'éthylène, les agents tensio-actifs à base d'oxyde de propylène, les éthoxylates d'alcools, les éthoxylates d'acides gras et les alcoxylates de siloxanes,
e) 1 à 35 % en poids d'un composé de formule
C₄H₉-O[-CH₂-CH₂-O]ₙ-H
dans laquelle n est un nombre entier allant de 1 à 10, ou d'un mélange de tels composés
f) 0,1 à 10 % en poids de 2-éthyl-1,3-hexane-diol et
g) 25 à 90 % en poids d'eau.

2. Concentré de mouillage selon revendication 1, caractérisé en ce que les substances tampons sont présentes en quantité de 5 à 15% en poids.

3. Concentré de mouillage selon revendication 1 ou 2, caractérisé en ce que le composé de formule
C₄H₉-O[-CH₂-CH₂-O]ₙ-H
est le butoxyéthanol.

4. Concentré de mouillage selon revendication 3, caractérisé en ce que le butoxyéthanol est présent en quantité de 1 à 12 % en poids.

5. Concentré de mouillage selon une des revendications 1 à 4, caractérisé en ce que l'additif consiste en une ou plusieurs substances choisies parmi la gomme arabique, le polyéthylène-glycol et le glycérol.

6. Concentré de mouillage selon une des revendications 1 à 5, caractérisé en ce qu'il contient en outre des alcools polyvalents.

7. Produit de mouillage comprenant le concentré de mouillage selon une des revendications 1 à 6, caractérisé en ce que les composants d) à f) du concentré de mouillage sont réglés mutuellement en sorte que le produit de mouillage présente une tension superficielle de 30 à 50 mN/m.

8. Utilisation d'un concentré selon une des revendications 1 à 6 ou d'un produit de mouillage selon revendication 7 à l'impression en offset.
